# FASCICULE DE BREVET EUROPEEN

(11) **EP 0 090 678 B1**
(45) Date de publication et mention de la délivrance du brevet: **06.05.1987**
(21) Numéro de dépôt: 83400303.0
(22) Date de dépôt: 14.02.1983
(51) Int. Cl.: E01D 19/00, E04B 1/40, E04C 3/20

(54) **Dispositif de liaison, en file, d'éléments isostatiques**
Vorrichtung zum Verbinden von in einer Reihe angeordneten statisch bestimmten Elementen
Device for connecting lined-up statically determined units

(30) Priorité: 24.02.1982 FR 8203030
(43) Date de publication de la demande: 05.10.1983
(73) Titulaire: FREYSSINET INTERNATIONAL (STUP), F-92100 Boulogne Billancourt (FR)
(72) Inventeur: Guinard, Pierre, F-28130 Maintenon (Eure & Loir) (FR)
(74) Mandataire: Bloch, Robert

## Description

La présente invention concerne un dispositif de liaison, en file, d'au moins deux éléments isostatiques.

On sait que, pour réaliser des ouvrages à grande portée avec appuis intermédiaires, il est souvent préférable de mettre en oeuvre plusieurs éléments isostatiques ou poutres reposant en file, chacune sur deux appuis, plutôt qu'une poutre continue nécessitant un alignement rigoureux de tous les appuis et un renforcement au droit de chacun des appuis intermédiaires. En outre, le site et le profil en long de l'ouvrage excluent souvent la mise en oeuvre de poutres continues. En revanche, chacune des travées indépendantes de l'ouvrage, notamment d'un pont, se comporte alors individuellement, en ce qui concerne particulièrement les dilatations, les déformations (pour causes internes ou externes) de sorte que des dispositifs de raccordement particuliers sont nécessaires au droit des appuis intermédiaires.

Afin de réduire ces inconvénients, on a déjà proposé, pour deux travées reposant individuellement sur un même appui double, de relier entre eux leurs abouts au moyen de tirants tendus et d'un joint glissant constitué par une surface de pontage des deux abouts raccordés.

Cette réalisation se révèle à l'usage peu satisfaisante ; d'une part, la liaison par tirant de deux abouts d'éléments voisins disposés en file se prête mal, notamment en cas de déplacements verticaux relatifs, à la continuité de la liaison ; en outre, les variations de distance entre ces abouts sont si grandes que les dispositifs de joint glissant doivent être complexes pour les compenser.

On a également déjà proposé, dans DE-A-1 299 104 un dispositif de liaison, en file, entre abouts d'éléments isostatiques en regard comprenant, entre les parties supérieures de ceux-ci, au moins un tirant tendu et, entre lesdites parties supérieures un organe mis en état de précompression permanent au moins par ledit tirant.

L'invention a pour objet un dispositif de ce type, mais caractérisé par le fait que lesdits éléments étant des poutres formées de deux membrures reliées par une âme, l'organe comprimé est un cylindre tubulaire rempli de béton, traversé librement par le tirant et appuyé contre des appendices latéraux des poutres par l'intermédiaire d'empilements formés de tôles et de couches d'élastomère alternées.

Grâce à l'invention, c'est-à-dire à la nature des joints par l'intermédiaire desquels l'élément composite de liaison prend appui contre les abouts de travée qu'ils relient, joints qui permettent une rotation relative des éléments reliés tout déséquilibre transversal momentané, affectant une travée de l'ouvrage. n'affecte sensiblement pas, par effet de torsion. les travées encadrantes.

Le dessin annexé joint à la description afférente fera bien comprendre comment l'invention peut être mise en oeuvre.
La figure 1 montre en élévation un pont formé de trois travées indépendantes, réalisé selon l'invention.
La figure 2 est une coupe sensiblement par 11-Il de la figure 1 d'un pont, suivant une variante de réalisation.
La figure 3 est, en coupe axiale, un dispositif de liaison entre deux poutres.
La figure 4 est une vue agrandie d'une extrémité de la figure 3.

Sur la figure 1, entre les culées A et B, sont édifiées deux piles C1 et C2, l'ensemble supportant trois travées de pont D1, D2 et D3. Ces travées sont indépendantes et reposent à chacune de leurs extrémités sur un appui E, aménagé pour en permettre les variations de longueur (de préférence des appuis en élastomère fretté).

Chaque travée, travaillant indépendamment des deux autres, peut être calculée séparément. Cependant, dans ces conditions d'indépendance, le joint F qui sépare deux travées consécutives peut varier en largeur (sous l'effet des charges et des dilatations) ainsi qu'en dénivelée entre ses bords en regard.

On a déjà proposé, pour mieux associer entre elles des travées indépendantes successives, de les lier par des tirants tendus tels que schématisés en G au droit de la pile C1, sur la figure 1 et, en outre, de ponter le joint par des éléments glissants sur les abouts de poutres, ce qui entraînait des variations importantes de largeur du joint et de niveau entre ses bords.

Sous forme simplifiée selon l'invention, les tirants G (pile C2) maintiennent en état de compression permanente les butons H interposés entre les abouts de poutres.

Ainsi, ce buton maintient pratiquement constante la largeur du joint F qui, de la sorte, est facile à ponter avec un joint souple.

Cependant, ce dispositif, disposé à la partie supérieure des abouts de poutre, rend possible une certaine variation de l'angle formé par les faces en regard des abouts de poutres, ce qui est aisément compensé par une légère flexion longitudinale du dispositif pontant le joint, et par le déplacement des parties inférieures des poutres sur leurs appuis.

Les figures suivantes montrent une réalisation pratique de l'invention.

Les poutres 1₁, 1₂, 1₃ d'une même travée sont reliées, transversalement, près de leurs extrémités, par une poutre transversale ou entretoise 2 qui sert d'appui aux dispositifs de liaison 4 détaillés sur les figures 3 et 4.

Les poutres transversales 2₁ et 2₂ (figure 3), reliant respectivement les poutres 1 a et 1_{b} de deux travées adjacentes, sont reliées par les tirants 5 formés chacun d'une barre d'acier filetée à ses extrémités. Les écrous 6, du type à rotule, sont appuyés sur les évasements coniques 7a de blocs d'appui 7. Ces tirants traversent les tubes 8 qui sont engagés dans les forages 9 ménagés dans les poutres 2₁ et 2₂ qui permettent le passage desdits tirants. Des joints toriques 10 logés dans les forages 9 assurent une certaine liberté aux tubes 8 et l'étanchéité du canal de passage du tirant.

Entre les poutres 2₁ et 2₂, le tirant 5 maintient en état de compression permanente le béton 11 contenu dans un cylindre tubulaire formé par les tubes concentriques 12 et 13 fermés à leurs extrémités par les plaques annulaires 14.

Contre les faces externes des plaques 14, sont appliqués les empilements de tôles 16 et de couches d'élastomère 17 vulcanisées contre ces tôles.

L'ensemble du cylindre creux et des empilements est enserré entre deux plaques épaisses 15 que traversent, dans des trous taraudés, les goujons filetés 25 dont l'extrémité est appuyée contre les faces en regard des entretoises 2 par l'intermédiaire des plaques 26. Ainsi, le serrage des goujons 25 place en état de compression le béton 11 enfermé dans les cylindres 11 et les empilements 16, 17. Pour conserver cet état de compression, un bourrage de béton maté 27 est introduit entre les plaques 15 et 26.

Cette compression préalable réduit l'effort nécessaire à la mise en compression définitive par le tirant 5, réduit aussi les efforts appliqués aux travées 1a et 1_{b} dans le sens du rapprochement par ces tirants 5, enfin conserve la continuité de la transmission des efforts d'une travée à l'autre en cas de tendance à l'écartement de celles-ci. Comme représenté, les blocs d'appui 7 peuvent être mixtes et constitués d'une plaque métallique (7b) et d'un corps en béton. Ces blocs 7 sont appuyés contre les poutres 2₁ et 2₂ par l'intermédiaire de joints 28, améliorant la conjugaison des faces d'appui et empêchant la pénétration de l'eau dans les éléments tubulaires. En outre, à cette même fin, l'extrémité du tirant peut être coiffée d'un chapeau 18 fixé contre la partie métallique du bloc 7.

Enfin, un joint souple linéaire 20 peut être forcé entre les abouts de poutre en regard ; il peut servir de support à une substance plastique 21 de remplissage du joint. Le joint est couvert par la couche d'étanchéité 23 qui couvre la surface de roulement des poutres et le tout est revêtu par la couche d'usure 24.

Les variations d'état de contrainte des poutres au passage des charges entraînent à la fois des variations de l'état de tension des tirants et de compression des cylindres tubulaires, variations qui tendent à se compenser de sorte que la distance entre les parties supérieures d'abouts de poutres en regard varie très peu.

Cette variation est d'autant plus faible que l'ensemble précontraint constitué par le tirant et le cylindre tubulaire comprimé à une longueur telle qu'elle peut compenser, sans varier sensiblement de longueur, les sollicitations qui tendent à faire varier la distance entre les abouts des deux poutres. En outre, une légère variation de l'alignement du plan des âmes peut être compensée par les empilements annulaires de tôles et de couches d'élastomère et par le jeu que ménagent les tubes coaxiaux 8 et 13 et la liberté du tirant 5 dans le tube 8.

L'invariabilité pratique de la distance entre les parties supérieures des abouts de poutres entraîne un déplacement possible de leurs parties inférieures, lequel est permis par les dispositifs de support des poutres sur leurs appuis. Ainsi, l'angle que forment les faces en regard des poutres transversales est susceptible de varier au passage de charges roulants sur l'ouvrage.

On réalise ainsi entre travées successives isostatiques d'un ouvrage d'art une liaison par butons articulés et précomprimés qui simplifie considérablement la réalisation des joints de roulement entre ces travées.

L'invention s'applique à tous les ouvrages, et notamment aux ponts formés de travées indépendantes.

## Revendications

1. Dispositif de liaison, en file, entre abouts d'éléments isostatiques (ia, 1b) en regard comprenant, entre les parties supérieures de ceux-ci, au moins un tirant tendu (5) et un organe (4, 11) mis en état de précompression permanente au moins par ledit tirant (5), caractérisé par le fait que lesdits éléments étant des poutres (1a, 1b) formées de deux membrures reliées par une âme, l'organe comprimé est un cylindre tubulaire (4) rempli de béton (11), traversé librement par le tirant (5) et appuyé contre des appendices latéraux (2₁, 2_{z}) des poutres (1₈, 1_{b}) par l'intermédiaire d'empilements formés de tôles (16) et de couches d'élastomère (17) alternées. -

2. Dispositif selon la revendication 1, caractérisé par le fait que l'ensemble du cylindre tubulaire (4) et des empilements (16, 17) est comprimé entre deux plaques (15) prenant appui contre lesdits appendices (2₁, 2_{z}) par l'intermédiaire de goujons de serrage (25) qui les traversent dans des taraudages.

3. Dispositif selon la revendication 2, caractérisé par le fait que l'espace compris entre chaque plaque (15) et la face en regard de l'appendice (2₁, 2₂) est bourré par du béton (27).

## Claims

1. Device for connecting, in line, opposite butt ends of isostatic elements frame (1 a, 1 b) comprising, between the upper parts thereof, at least one tensioned tie rod (5) and a member (4, 11) brought into a state of permanent pre-compression at least by said tie rod (1a. 1b) characterized in that said elements being girders (1a. 1 b) formed by two flanges connected by a web, the compressed member is a tubular cylinder (4) filled with concrete (11), through which, freely passes the tie rod (5) and bearing against lateral appendices (2,. 2₂) of the girders (1a. 1 b) via stacks formed by alternate metal sheets (16) and layers (17) of elastomer.

2. Device according to claim 1, characterized in that the assembly of the tubular cylinder (4) and the stacks (16, 17) is compressed between two plates (15) abutting against said appendices (2₁, 2₂) via clamping pins (25) which pass therethrough in tappings.

3. Device according to claim 2, characterized in that the space between each plate (15) and the opposite face of the appendix (2₁, 2₂) is packed with concrete (27).

## Patentansprüche

1. Reihen-Verbindungsvorrichtung zwischen Balkenköpfen isostatischer Elemente (1a, 1b), die zwischen den oberen Partien jener zumindest eine straffe Spannstange (5) und ein Organ (4, 11) enthalten, das zumindest durch die Spannstange (5) ständig vorverdichtet wird, dadurch gekennzeichnet, daß diese Elemente Balken (1a, 1b) sind, die aus zwei durch eine Seele verbundenen Gurtungen bestehen, wobei das komprimierte Organ ein röhrenförmiger Zylinder (4) ist, der mit Beton (11) ausgefüllt ist und frei von der Spannstange (5) durchquert wird und der an seitlichen Verlängerungsstücken (2₁, 2₂) der Balken (1ₐ, 1_{b}) durch Körper abgestützt ist, die aus alternierenden Schichten von Blech (16) und Elastomer (17) bestehen.

2. Vorrichtung gemäß Anspruch 1, dadurch gekennzeichnet, daß der gesamte röhrenförmige Zylinder (4) und der Schichtkörper (16, 17) zwischen zwei Platten (15) zusammengepreßt werden, die auf den Verlängerungsstücken (2₁, 2₂) durch Spannstifte (25) abgestützt sind, die sie in Gewinden durchlaufen.

3. Vorrichtung gemäß Anspruch 2, dadurch gekennzeichnet, daß der Zwischenraum zwischen jeder Platte (15) und der Auflagefläche des Verlängerungsstückes (2₁, 2₂) mit Beton ausgefüllt ist.
